# FASCICULE DE BREVET EUROPEEN

(11) **EP 0 846 625 B1**
(45) Date de publication et mention de la délivrance du brevet: **06.12.2000**
(21) Numéro de dépôt: 97490025.0
(22) Date de dépôt: 08.08.1997
(51) Int. Cl.: B65D 19/06, B65D 88/14

(54) **Conteneur léger et démontable pour le transport**
Leichter und zerlegbarer Transportbehälter
Light and collapsible transport container

(30) Priorité: 10.09.1996 FR 9611229
(43) Date de publication de la demande: 10.06.1998
(73) Titulaire: Losfeld, Guy, 59830 Cysoing (FR); Dufour, Christophe, 59830 Cysoing (FR)
(72) Inventeur: Losfeld, Guy, 59830 Cysoing (FR); Dufour, Christophe, 59830 Cysoing (FR)
(74) Mandataire: Ecrepont, Robert

(56) Documents cités:
- EP-A- 0 598 166
- DE-A- 3 106 623
- US-A- 2 913 029

## Description

L'invention se rapporte à un conteneur léger et démontable pour le transport.

L'invention concerne plus particulièrement un conteneur approximativement parallèlépipédique rectangle, pour le transport de vêtements, non limitativement par voie aérienne.

Le document US-A-2.913.029 décrit un conteneur selon le préambule de la revendication 1 pour le transport et le stockage de matériaux granulaires ou pulvérulents tels que sucre ou farine. Ce conteneur comprend un sac gonflable dont les parois supérieures et inférieures sont pourvues sur leur pourtour d'une bande à oeillets dans lesquels passe une corde solidaire d'un cadre support. Le cadre support est formé par assemblage de tubes à des pièces d'angles à trois bras perpendiculaires entre eux, ces bras étant pourvus de trous pour les goupilles d'assemblage des tubes.

Le conteneur décrit dans le document US-A-2.913.029 n'est pas facilement gerbable, à l'état monté ou démonté. Il est inadapté au transport de vêtements et est dépourvu de moyens limitant l'accés à son contenu.

Un résultat que l'invention vise à obtenir est un conteneur qui, tout en étant léger et robuste, d'une part, est facilement démontable en vue d'être transporté sous un volume réduit lorsqu'il est vide et, d'autre part, comporte des moyens destinés à préserver l'intégrité de son chargement.

Un autre résultat que l'invention vise à obtenir est un conteneur qui puisse être utilisé dans tout moyen de transport, en vue de transporter des objets ou des articles entre une unité de fabrication et une unité d'entreposage, voire de commercialisation de ces objets ou articles.

Par exemple le conteneur de l'invention reçoit un lot de vêtements issus d'une unité de fabrication afin qu'ils puissent être, sans aucune autre manipulation que celle du conteneur :
- livrés par un moyen de transport terrestre à un transporteur aérien,
- placés dans un avion pour être transportés,
- déchargés de l'avion et placés sur un moyen de transport terrestre afin d'être livrés à une unité d'entreposage ou de commercialisation.

A cet effet, l'invention a pour objet un conteneur comprenant une structure constituée au moyen de pièces de rive et des parois supérieure, inférieure et latérales, dont au moins certaines sont formées par des nappes de matériau souple, ce conteneur étant caractérisé en ce que :
- au moins l'une des parois latérales du conteneur constituées par des nappes de matériau souple, est, d'une part, par une rive supérieure, associée à une nappe de matériau destinée à constituer la paroi supérieure du conteneur et, d'autre part, par chacune des deux rives latérales verticales qu'elle comprend, associée à une rive latérale d'une paroi latérale contigüe, et ce, par un moyen de liaison démontable, et
- les éléments que sont, d'une part, la pièce de rive de la platine inférieure qui est destinée à s'étendre au droit de la rive inférieure de la nappe considérée et, d'autre part, au moins ladite rive, sont équipées de butées complémentaires, en vue leur immobilisation relative, et ce, de manière à entraver le soulèvement de la nappe latérale.

L'invention sera bien comprise à l'aide de la description ci-après faite à titre d'exemple non limitatif en regard du dessin ci-annexé qui représente schématiquement :
- figure 1 : une vue en perspective de la structure du conteneur de l'invention,
- figure 2 : à plus grande échelle, un détail de réalisation du conteneur dont la structure est représentée en figure 1,
- figure 3 : le conteneur de l'invention à l'état monté, vu en coupe dans un plan approximativement médian et vertical,
- figure 4 : une vue en coupe selon A-A du conteneur de la figure 3,
- figure 5 : le conteneur de l'invention à l'état démonté, vu en coupe dans un plan approximativement médian et vertical,
- figure 6 : une vue latérale d'un conteneur selon l'invention,
- figure 7 : à plus grande échelle, une vue en coupe transversale, selon B-B,
- figure 8 : une vue en coupe d'un conteneur selon l'invention équipé de moyens de suspension de cintres.

En se reportant au dessin, on voit un conteneur 1 comprenant, d'une part, une structure lA constituée au moyen de pièces de rive 2, 3, 4 et, d'autre part, des parois supérieure 5, inférieure 6 et latérales 7, dont au moins certaines sont formées par des nappes de matériau souple, les pièces de rive 2, 3, 4 de ce conteneur 1 étant organisées de manière telle qu'il comprenne :
- une platine inférieure 8 de forme polygonale, notamment sensiblement quadrilatère rectangle, présentant un piétement d'appui sur un support S,
- une platine supérieure 9 de forme également polygonale, notamment, approximativement quadrilatère rectangle, destinée à être positionnée sensiblement parallèlement à la platine inférieure 8 et à une distance déterminée de celle-ci,
- des colonnes 3 destinées à s'étendre entre les deux platines 8, 9 selon au moins trois arêtes verticales 1B approximativement parallèles du conteneur et avec leurs extrémités 3A, 3B maintenues à des angles des platines 8, 9 par des moyens 10 à cet effet.

Avantageusement, les colonnes 3 s'étendent à tous les angles des platines.

Dans un exemple de réalisation non représenté, au moins l'une des nappes supérieure et inférieure est réalisée par une plaque de matériau rigide, telle une tôle, ou souple telle un grillage.

Avantageusement, mais non limitativement, les pièces dites de rive 2, 3, 4 sont des pièces tubulaires.

Dans une variante de réalisation, les pièces dites de rive 2, 3, 4 sont des pièces profilées.

Afin de faciliter la lecture des dessins, seules les pièces 2, 4 constitutives principales des platines 8, 9 ont été représentées.

Précisément, d'éventuelles entretoises qui s'étendent entre les pièces principales 2, 4 constitutives des platines 8, 9 n'ont pas été représentées sur les figures.

Des moyens de suspension S1 de cintres pour vêtements ont été représentés en figure 8.

Les moyens S1 de suspension de cintres C pour vêtements comprennent :
- une pluralité d'éléments E longilignes souples qui, de longueur au moins égale à une fraction de la distance séparant les platines inférieure 8 et supérieure 9, comportent chacune une pluralité d'orifices E1, espacés d'un pas déterminé et chacun à même de permettre l'engagement d'un crochet C1 de suspension d'un cintre C,
- au moins indirectement porté par la platine supérieure 9, une pluralité de points de fixation 9F chacun d'un élément longiligne E, en vue de sa suspension.

Avantageusement, mais non limitativement, les éléments longilignes souples E consistent en des sangles et les orifices E1 prévus dans ces sangles sont chacun délimités par un oeillet, de préférence en matériau métallique.

L'homme du métier est à même de déterminer l'implantation des éléments longilignes au niveau de la platine supérieure et de choisir le pas qui sépare les orifices E1 de chaque élément longiligne de manière à rationaliser le chargement du conteneur.

Avantageusement, la platine inférieure 8 a une fonction de palette et, à cet effet, elle présente des moyens M1 pour l'appui et le guidage d'une fourche de chariot élévateur (non représenté).

De manière également avantageuse, la platine supérieure 9 porte des moyens M2 d'appui pour les éléments du piétement d'appui au sol porté par une platine inférieure 8 d'un conteneur.

De manière remarquable, la platine inférieure 8 et la platine supérieure 9 du conteneur 1 présentent des portées complémentaires P1, P2 en vue de leur appui et centrage en l'absence des colonnes 3.

Ces portées n'ont été représentées qu'en figure 5.

Cela permet que des conteneurs 1 puissent être empilés, qu'ils soient à l'état démonté ou non.

De manière remarquable :
- au moins l'une des parois latérales 7 du conteneur 1 constituées par des nappes 7 de matériau souple, est, d'une part, par une rive supérieure 7A, associée à une nappe 5 de matériau destinée à constituer la paroi 5 supérieure du conteneur 1 et, d'autre part, par chacune des deux rives latérales verticales 7R qu'elle comprend, associée à une rive latérale d'une paroi latérale contigüe, et ce, par un moyen 16 de liaison démontable, et
- les éléments que sont, d'une part, la pièce de rive 4 de la platine inférieure 8 qui est destinée à s'étendre au droit de la rive inférieure 7B de la nappe 7 considérée et, d'autre part, au moins ladite rive 7B, sont équipées de butées complémentaires 7C, 7D, 7E, 11A, 12A, 13A en vue de leur immobilisation relative, et ce, de manière à entraver le soulèvement de la nappe latérale.

Le fait que le conteneur de l'invention comprenne :
- des colonnes 3 destinées à s'étendre entre deux platines supérieure 9 et inférieure 8,
- plusieurs parois latérales 7 qui sont formées par des nappes de matériau souple,
permet l'obtention du résultat de l'invention, à savoir un conteneur qui, tout en étant léger et robuste, d'une part, est facilement démontable en vue d'être transporté sous un volume réduit lorsqu'il est vide et, d'autre part, comporte des moyens destinés à préserver l'intégrité de son chargement.

Dans une forme préférée de réalisation :
- au moins deux opposées des parois latérales 7 du conteneur 1 constituées par des nappes 7 de matériau souple, sont, par une rive supérieure 7A, associée à une nappe 5 de matériau destiné à constituer la paroi 5 supérieure du conteneur 1, et
- les éléments que sont, d'une part, au moins les deux pièces de rive 4 de la platine inférieure 8 qui sont destinées à s'étendre chacune au droit d'une des rives inférieures 7B des nappes 7 opposées et, d'autre part, au moins les dites rives 7B, sont équipées de butées complémentaires 7C, 7D, 7E, 11A, 12A, 13A en vue de leur immobilisation relative, et ce, de manière à entraver le soulèvement de chaque nappe latérale.

De manière notable, lorsque le conteneur est constitué et en appui sur un support S, le bord inférieur de chaque paroi latérale 7 s'étend sous le plan de la paroi inférieure 6.

Avantageusement, le moyen 10 de maintien des colonnes 3 consiste en un moyen 10 d'assemblage par emboîtement.

De manière remarquable :
- les butées 7C, 7D, 7E qui équipent les rives inférieures 7B des nappes sont constituées au moins localement par les surfaces latérales 7D, 7E et de découpe 7C d'au moins un oeillet 7F monté dans la nappe 7,
- au moins certaines 11A, 12A des butées 11A, 12A, 13A qui équipent la platine inférieure 8 sont des surfaces 11A, 12A portées par des pièces 11, 12 chacune au moins indirectement reliée à la dite platine inférieure 8 et disposée pour, d'une part, coopérer avec les surfaces latérales 7D, 7E et de découpe 7C d'un oeillet 7F et, d'autre part, recevoir en appui une face d'une nappe latérale située au niveau de sa rive inférieure 7B.

De préférence, les pièces 11 destinées à coopérer chacune avec un oeillet 7F, consistent en des organes 11 qui, de section transversale à même d'être engagés dans la découpe 7C de cet oeillet 7F sont, d'une part, portés en saillie d'une surface 12A d'appui d'une nappe latérale 7 par une face située au niveau de sa rive inférieure 7B et, d'autre part, eux-même équipés d'une perforation 11B transversale destinée à recevoir une pièce 13 qui, dite de verrouillage, présente une surface 13A destinée à s'opposer au dégagement de l'oeillet 7F.

Avantageusement, la pièce 13 dite de verrouillage consiste en un câble 13 dont les extrémités sont équipées d'un moyen de réunion par une pièce de liaison.

Le moyen de réunion consiste par exemple, en un lien de scellement, c'est à dire un lien dont les extrémités sont réunies par un plomb, tel un plomb apposé par un agent des douanes.

De préférence, le câble 13 est un câble métallique dont les extrémités sont équipées d'une boucle fermée en vue de leur réunion par le moyen à cet effet.

De manière remarquable,
- chaque moyen de liaison démontable 16 de deux rives latérales 7R de nappes latérales entre elles met en oeuvre, d'une part, des pontets 16A et des oeillets 16B qui sont solidaires desdites rives latérales et disposés pour coopérer et, d'autre part, un lien 16C de verrouillage des oeillets 16B sur les pontets 16A,
- chaque lien 16C de verrouillage, d'une part, a une longueur sensiblement égale à la hauteur d'une paroi latérale et, d'autre part, présente deux extrémités 16D, 16E dont, une première 16D, dite supérieure, qui est immobilisée sur l'une des nappes à assembler, et ce, au niveau supérieur de cette nappe et, une seconde 16E, dite inférieure, qui est équipée d'une boucle fermée quant à elle destinée au passage de la pièce 13 de verrouillage des rives inférieures des nappes latérales.

De préférence, les nappes sont de dimensions telles que les rives latérales qui sont destinées à être assemblées se superposent (figures 6 et 7).

Avantageusement, dans chaque groupe de deux rives destinées à être superposées, l'une des deux rives porte une bavette 16G pour le recouvrement de l'autre rive, laquelle bavette est équipée d'oeillets 16H destinés à être engagés sur le pontets 16A, de manière à permettre en quelque sorte un pincement d'une rive par l'autre.

Ces dispositions ont pour but d'entraver le passage de la main d'une personne et dont de garantir l'intégrité du conteneur.

De manière préférentielle et remarquable, les parois supérieure 5 et latérales 7 du conteneur sont assemblées de manière à constituer une coiffe C' destinée à être emboîtée sur la structure dans une direction sensiblement parallèle aux colonnes 3.

De manière également remarquable, la paroi inférieure 6 comprend une pluralité d'oeillets 15 disposés selon des alignements chacun sensiblement parallèle à chacun de ces bords 6A et la platine inférieure 8 porte des alignements de pièces 12 disposées de manière à chacune constituer au moins une butée 12A destinée à coopérer avec la surface interne 15A d'un oeillet 15.

De manière remarquable, les pièces 11 destinées à coopérer chacune avec la surface interne 7C délimitant la découpe d'un oeillet 7F porté par une rive inférieure 7B d'une nappe latérale 7, d'une part, sont latéralement portées par une pièce support 12 qui, de section transversale à même d'être engagée dans un oeillet 15 de la nappe inférieure 6, s'étend en saillie au dessus d'une face supérieure 8A de la platine inférieure 8 et, d'autre part, sont elles mêmes dimensionnées pour autoriser l'engagement de chaque oeillet 15 de la nappe inférieure 6.

D'une part, les pièces supports 12 consistent en des pattes rigides portées, par la platine inférieure 8, en saillie par rapport à sa face supérieure et, d'autre part, les pièces 11 destinées à coopérer avec la surface interne délimitant la découpe d'un oeillet 7F porté par la rive inférieure 7B d'une nappe latérale 7, consistent chacune en une pièce 11 réalisée par un segment de fil rigide conformé sensiblement en U et dont les extrémités des branches sont associées à une patte rigide 12.

La nappe constituant la paroi inférieure du conteneur se trouve donc verrouillée conséquemment au verrouillage des nappes latérales.

## Revendications

1. Conteneur (1) comprenant, d'une part, une structure (1A) constituée au moyen de pièces de rive (2, 3, 4) et, d'autre part, des parois supérieure (5), inférieure (6) et latérales (7), dont au moins certaines sont formées par des nappes de matériau souple, les pièces de rive (2, 3, 4) de ce conteneur (1) étant organisées de manière telle qu'il comprenne :
- une platine inférieure (8) de forme polygonale,
- une platine supérieure (9), de forme également polygonale, destinée à être positionnée sensiblement parallèlement à la platine inférieure (8) et à une distance déterminée de celle-ci,
- des colonnes (3) destinées à s'étendre entre les deux platines (8, 9) selon au moins trois arêtes verticales (1B) approximativement parallèles du conteneur et avec leurs extrémités (3A, 3B) maintenues à des angles des platines (8, 9) par des moyens (10) à cet effet,
ce conteneur étant **CARACTERISE** en ce que :
- au moins l'une des parois latérales (7) du conteneur (1) constituées par des nappes (7) de matériau souple, est, d'une part, par une rive supérieure (7A), associée à une nappe (5) de matériau destinée à constituer la paroi (5) supérieure du conteneur (1) et, d'autre part, par chacune des deux rives latérales verticales (7R) qu'elle comprend, associée à une rive latérale d'une paroi latérale contigüe, et ce, par un moyen (16) de liaison démontable, et
- les éléments que sont, d'une part, la pièce de rive (4) de la platine inférieure (8) qui est destinée à s'étendre au droit de la rive inférieure (7B) de la nappe (7) considérée et, d'autre part, au moins ladite rive (7B), sont équipées de butées complémentaires (7C, 7D, 7E, 11A, 12A, 13A) en vue de leur immobilisation relative, et ce, de manière à entraver le soulèvement de la nappe latérale.

2. Conteneur selon la revendication 1 **caractérisé** en ce que :
- au moins deux opposées des parois latérales (7) du conteneur (1) constituées par des nappes (7) de matériau souple, sont, par une rive supérieure (7A), associée à une nappe (5) de matériau destiné à constituer la paroi (5) supérieure du conteneur (1), et
- les éléments que sont, d'une part, au moins les deux pièces de rive (4) de la platine inférieure (8) qui sont destinées à s'étendre chacune au droit d'une des rives inférieures (7B) des nappes (7) opposées et, d'autre part, au moins les dites rives (7B), sont équipées de butées complémentaires (7C, 7D, 7E, 11A, 12A, 13A) en vue de leur immobilisation relative, et ce, de manière à entraver le soulèvement de chaque nappe latérale.

3. Conteneur selon la revendication 1 ou 2 **caractérisé** en ce que :
- chaque moyen de liaison démontable (16) de deux rives latérales (7R) de nappes latérales entre elles met en oeuvre, d'une part, des pontets (16A) et des oeillets (16B) qui sont solidaires desdites rives latérales et disposés pour coopérer et, d'autre part, un lien (16C) de verrouillage des oeillets (16B) sur les pontets (16A),
- chaque lien (16C) de verrouillage, d'une part, a une longueur sensiblement égale à la hauteur d'une paroi latérale et, d'autre part, présente deux extrémités dont, une première, dite supérieure (16D), qui est immobilisée sur l'une des nappes à assembler, et ce, au niveau supérieur de cette nappe et, une seconde, dite inférieure (16E), qui est équipée d'une boucle fermée quant à elle destinée au passage de la pièce (13) de verrouillage des rives inférieures des nappes latérales.

4. Conteneur selon l'une quelconque des revendications 1 à 3 **caractérisé** en ce que les parois supérieure (5) et latérales (7) du conteneur sont assemblées de manière à constituer une coiffe (C') destinée à être emboîtée sur la structure dans une direction sensiblement parallèle aux colonnes (3) .

5. Conteneur selon l'une quelconque des revendications 1 à 4 **caractérisé** en ce que la paroi inférieure (6) comprend une pluralité d'oeillets (15) disposés selon des alignements chacun sensiblement parallèle à chacun de ces bords (6A) et la platine inférieure (8) porte des alignements de pièces (12) disposées de manière à chacune constituer au moins une butée (12A) destinée à coopérer avec la surface interne (15A) d'un oeillet (15).

6. Conteneur selon la revendication 5 **caractérisé** en ce que les pièces (11) destinées à coopérer chacune avec la surface (7C) délimitant la découpe d'un oeillet (7F) porté par une rive inférieure (7B) d'une nappe latérale (7), d'une part, sont latéralement portées par une pièce support (12) qui, de section transversale à même d'être engagée dans un oeillet (15) de la nappe inférieure (6), s'étend en saillie au dessus d'une face supérieure (8A) de la platine inférieure (8) et, d'autre part, sont elles mêmes dimensionnées pour autoriser l'engagement de chaque oeillet (15) de la nappe inférieure (6).

7. Conteneur selon la revendication 6 **caractérisé** en ce que, d'une part, les pièces supports (12) consistent en des pattes rigides portées, par la platine inférieure (8), en saillie par rapport à sa face supérieure et, d'autre part, les pièces (11) destinées à coopérer avec la surface interne (7C) délimitant la découpe d'un oeillet (7F) porté par la rive inférieure (7B) d'une nappe latérale (7), consistent chacune en une pièce (11) réalisée par un segment de fil rigide conformé en U et dont les extrémités des branches sont associées à une patte rigide (12).

8. Conteneur selon l'une quelconque des revendications 3 à 7 **caractérisé** en ce que dans chaque groupe de deux rives destinées à être superposées, l'une des deux rives porte une bavette (16G) pour le recouvrement de l'autre rive, laquelle bavette est équipée d'oeillets (16H) destinés à être engagés sur le pontets (16A), de manière à permettre en quelque sorte un pincement d'une rive par l'autre.

9. Conteneur selon l'une quelconque des revendications 1 à 8 **caractérisé** en ce qu'il comprend des moyens (S1) de suspension de cintres (C) pour vêtements, lesquels moyens comprennent :
- une pluralité d'éléments (E) longilignes souples qui, de longueur au moins égale à une fraction de la distance séparant les platines inférieure (8) et supérieure (9), comportent chacune une pluralité d'orifices (E1), espacés d'un pas déterminé et chacun à même de permettre l'engagement d'un crochet (C1) de suspension d'un cintre (C),
- au moins indirectement porté par la platine supérieure (9), une pluralité de points de fixation (9F) chacun d'un élément longiligne (E), en vue de sa suspension.

10. Conteneur selon l'une quelconque des revendications 1 à 9 **caractérisé** en ce que la platine inférieure (8) présente un piètement d'appui sur un support (S).

## Patentansprüche

1. Behälter (1), welcher einerseits einen Aufbau (1A) aufweist, der mittels Randleistenstücken (2, 3, 4) gebildet ist, und andererseits eine obere Wandung (5), eine untere Wandung (6) und Seitenwandungen (7) aufweist, von denen zumindest bestimmte aus Flächen aus elastischem Material gebildet sind, wobei die Randleistenstücke (2, 3, 4) dieses Behälter in der Weise geordnet sind, dass der Behälter folgendes umfasst:
- eine untere Tragplatte (8) von mehreckiger Form,
- eine obere Deckplatte (9) von ebenfalls mehreckiger Form, die zur Positionierung im wesentlichen parallel zur unteren Tragplatte (8) in einem vorgegebenen Abstand von dieser vorgesehen ist,
- Stützen (3), die dazu vorgesehen sind, sich zwischen den beiden Platten (8, 9) entlang mindestens dreier vertikaler und zum Behälter in etwa paralleler Kanten (1B) zu erstrecken, wobei ihre Enden (3A, 3B) mittels hierzu vorgesehener Einrichtungen (10) an Ecken der Platten (8, 9) gehalten sind,
dadurch **GEKENNZEICHNET**, dass:
- mindestens eine der Seitenwandungen (7) des Behälters (1), die aus Flächen (7) aus elastischem Material gebildet ist, mit einer Materialfläche (5) verbunden ist, welche die obere Wandung (5) des Behälters (1) bilden soll, sowie zum anderen über jede der beiden seitlichen vertikalen Randleisten (7R), die sie aufweist, mit einer seitlichen Randleiste einer angrenzenden Seitenwandung mittels einer abnehmbaren Einrichtung (16) verbunden ist, und
- dass die einzelnen Teile, nämlich zum einen das Randleistenstück (4) der unteren Tragplatte (8), das sich rechtwinklig zur unteren Randleiste (7B) der betreffenden Fläche (7) erstrecken soll, und zum anderen zumindest die Randleiste (7B), mit komplementären Anschlägen (7C, 7D, 7E, 11A, 12A, 13A) zu ihrer relativen Feststellung in der Weise versehen sind, dass das Anheben bzw. Abheben der seitlichen Fläche behindert wird.

2. Behälter nach Anspruch 1, dadurch **gekennzeichnet**, dass:
- mindestens zwei sich gegenüber liegende der Seitenwandungen (7) des Behälters, die aus Flächen (7) aus elastischem Material bestehen, mittels einer oberen Randleiste (7A) mit einer Materialfläche (5) verbunden sind, welche die obere Wandung (5) des Behälters (1) bilden soll, und
- dass die einzelnen Teile, nämlich zum einen zumindest die beiden Randleistenstücke (4) der unteren Tragplatte (8), die sich jeweils rechtwinklig zu einer der unteren Randleisten (7B) der sich gegenüber liegendenden Flächen (7) erstrecken sollen, und zum anderen zumindest die Randleisten (7B) mit komplementären Anschlägen (7C, 7D, 7E, 11A, 12A, 13A) zu ihrer relativen Feststellung in der Weise versehen sind, dass das Anheben bzw. Abheben jeder seitlichen Fläche behindert wird.

3. Behälter nach Anspruch 1 oder 2, dadurch **gekennzeichnet**, dass:
- bei jeder abnehmbaren Verbindungseinrichtung (16) zum Verbinden von zwei seitlichen Randleisten (7R) der seitlichen Flächen untereinander Stege (16A) und Ösen (16B) zum Einsatz kommen, welche fest mit den seitlichen Randleisten verbunden und zum Zusammenwirken angeordnet sind, sowie ein Verbindungsteil (16C) zum Verriegeln der Ösen (16B) auf den Stegen (16A),
- und dass jedes Verbindungsteil (16C) zur Verriegelung einerseits eine Länge aufweist, die im wesentlichen gleich der Höhe einer Seitenwandung ist, und andererseits zwei Enden besitzt, und zwar ein erstes, das sogenannte obere Ende (16D), das auf einer der miteinander zusammenzufügenden Flächen in Höhe der Oberseite dieser Fläche festgestellt ist, und ein zweites, das sogenannte untere Ende (16E), das mit einer geschlossenen Schlaufe versehen ist, die ihrerseits für den Durchtritt des Verriegelungsteils (13) für die unteren Leistenstücke der seitlichen Flächen bestimmt ist.

4. Behälter nach einem der Ansprüche 1 bis 3, dadurch **gekennzeichnet**, dass die oberen (5) und seitlichen Wandungen (7) des Behälters in der Weise miteinander zusammengefügt sind, dass eine Abdeckung (C') entsteht, die zum Einsetzen auf dem Aufbau in einer zu den Stützen (3) im wesentlichen parallelen Richtung bestimmt ist.

5. Behälter nach einem der Ansprüche 1 bis 4, dadurch **gekennzeichnet**, dass die untere Wandung (6) eine Vielzahl von Ösen (15) aufweist, die entlang von Führungen angeordnet sind, von denen jede im wesentlichen parallel zu jeder dieser Kanten (6A) verläuft, und die untere Tragplatte (8) Führungen für die Teile (12) trägt, die in der Weise angeordnet sind, dass jedes von ihnen mindestens einen Anschlag (12A) zum Zusammenwirken mit der Innenfläche (15A) einer Öse (15) bildet.

6. Behälter nach Anspruch 5, dadurch **gekennzeichnet,** dass die jeweils zum Zusammenwirken mit der den Ausschnitt einer auf einer unteren Randleiste (7B) einer seitlichen Fläche (7) getragenen Öse (7F) begrenzenden Fläche (7C) bestimmten Teile (11) einerseits seitlich von einem Stützteil (12) getragen werden, welches einen Querschnitt aufweist, der selbst zum Einsetzen in einer Öse (15) der unteren Fläche (6) bestimmt ist, und sich oberhalb einer Oberseite (8A) der unteren Tragplatte (8) über diese hinaus erstreckt, und andererseits selbst so bemessen sind, dass der Eingriff jeder Öse (15) der unteren Fläche (6) ermöglicht ist.

7. Behälter nach Anspruch 6, dadurch **gekennzeichnet**, dass die Stützteile (12) einerseits aus steifen Laschen bestehen, welche von der unteren Tragplatte (8) getragen werden und bezüglich deren Oberfläche vorstehen, und andererseits die zum Zusammenwirken mit der Innenfläche (7C), welche den Ausschnitt einer von der unteren Randleiste (7B) einer seitlichen Fläche (7) getragenen Öse (7F) begrenzt, bestimmten Teile jeweils aus einem Teil (11) bestehen, welches von einem U-förmig ausgebildeten starren Drahtabschnitt gebildet ist und bei dem die Enden von dessen U-Schenkeln mit einer steifen Lasche (12) verbunden sind.

8. Behälter nach einem der Ansprüche 3 bis 7, dadurch **gekennzeichnet**, dass in jeder Gruppe von zwei Randleisten, die zum Übereinanderstapeln bestimmt sind, eine der beiden Randleisten eine Klappe (16G) zum Überdecken der anderen Randleiste trägt, wobei die Randleiste mit Ösen (16H) versehen ist, die zum Eingriff auf Stegen (16A) in der Weise vorgesehen sind, dass ein Festklemmen einer Randleiste durch die andere in irgendeiner Weise möglich ist.

9. Behälter nach einem der Ansprüche 1 bis 8, dadurch **gekennzeichnet**, dass er Einrichtungen (S1) zum Aufhängen von Bügeln (C) für Kleidungsstücke aufweist, welche folgendes umfassen:
- eine Vielzahl von langgestreckten geraden elastischen Elementen (E), deren Länge mindestens gleich einem Bruchteil des Abstands ist, welcher die untere Tragplatte (8) von der oberen Platte (9) trennt, und welche jeweils eine Vielzahl von Öffnungen (E1) aufweisen, die voneinander um eine vorgegebene Schrittweite beabstandet sind und jeweils den Eingriff eines Hakens (C1) zum Aufhängen eines Bügels (C) ermöglichen,
- und eine Vielzahl von Befestigungspunkten (9F), die zumindest indirekt von der oberen Platte (9) getragen ist, von denen jedes zu einem langgestreckten geraden Element (E) zur Aufhängung gehört.

10. Behälter nach einem der Ansprüche 1 bis 9, dadurch **gekennzeichnet**, dass die untere Tragplatte (8) ein Gestell zur Auflage auf einer Abstützung (S) aufweist.

## Claims

1. A container (1) comprising, firstly, a structure (1A) formed from edge pieces (2, 3, 4) and, secondly, top (5), bottom (6) and side (7) walls, at least some of which are formed by sheets of flexible material, the edge pieces (2, 3, 4) of this container (1) being arranged so that it comprises:
- a lower plate (8) of polygonal shape,
- an upper plate (9), also of polygonal shape, intended to be positioned substantially parallel to the lower plate (8) at a specified distance therefrom,
- uprights (3) intended to extend between the two plates (8, 9) along at least three, approximately parallel, vertical edges (1B) of the container and with their ends (3A, 3B) held on corners of the plates (8, 9) by means (10) provided for this purpose,
this container being characterised in that:
- at least one of the side walls (7) of the container (1), formed by sheets (7) of flexible material, is, firstly, connected by means of an upper edge (7A) to a sheet (5) of material intended to form the top wall (5) of the container (1) and, secondly, is connected by means of each of the two vertical side edges (7R) that it comprises to a side edge of an adjacent side wall by a detachable connecting means (16), and
- the components which are, firstly, the edge piece (4) of the lower plate (8) which is intended to extend at right angles to the lower edge (7B) of the sheet (7) in question and, secondly, at least the said edge (7B), are provided with complementary stops (7C, 7D, 7E, 11A, 12A, 13A) for the purpose of their relative fastening so as to impede lifting of the side sheet.

2. A container according to claim 1, characterised in that:
- at least two opposing side walls (7) of the container (1) formed by sheets (7) of flexible material are connected by means of an upper edge (7A) to a sheet (5) of material intended to form the top wall (5) of the container (1), and
- the components which are, firstly, at least the two edge pieces (4) of the lower plate (8) which are each intended to extend at right angles to one of the lower edges (7B) of the opposing sheets (7) and, secondly, at least the said edges (7B), are provided with complementary stops (7C, 7D, 7E, 11A, 12A, 13A) for the purpose of their relative fastening so as to impede lifting of each side sheet.

3. A container according to claim 1 or 2, characterised in that:
- each means (16) for detachably interconnecting two side edges (7R) of side sheets utilises, firstly, loops (16A) and eyelets (16B) integral with the said side edges and arranged so as to co-operate and, secondly, a link (16C) for locking the eyelets (16B) on the loops (16A),
- each locking link (16C), firstly, has a length substantially equal to the height of a side wall and, secondly, has two ends, one of which, the upper end (16D), is fastened to one of the sheets to be assembled, at the top of this sheet, and the other of which, the lower end (16E), is provided with a closed loop intended for the passage of the part (13) for locking the lower edges of the side sheets.

4. A container according to any one of claims 1 to 3, characterised in that the top (5) and side (7) walls of the container are assembled so as to form a cover (C') intended to be fitted onto the structure in a direction substantially parallel to the uprights (3).

5. A container according to any one of claims 1 to 4, characterised in that the bottom wall (6) comprises a plurality of eyelets (15) arranged in rows substantially parallel to each of its edges (6A), and the lower plate (8) carries rows of parts (12) arranged so that each one forms at least one stop (12A) intended to co-operate with the inner surface (15A) of an eyelet (15).

6. A container according to claim 5, characterised in that the parts (11) intended each to co-operate with the surface (7C) delimiting the cut-out of an eyelet (7F) carried by a lower edge (7B) of a side sheet (7), firstly, are laterally carried by a supporting part (12) which, having a cross-section engageable in an eyelet (15) of the bottom sheet (6), projects above an upper face (8A) of the lower plate (8) and, secondly, are themselves dimensioned to as to allow the engagement of each eyelet (15) of the bottom sheet (6).

7. A container according to claim 6, characterised in that, firstly, the supporting parts (12) comprise rigid tabs carried by the lower plate (8) so as to project relative to its upper face and, secondly, the parts (11) intended to co-operate with the inner surface (7C) delimiting the cut-out of an eyelet (7F) carried by the lower edge (7B) of a side sheet (7) each comprise a part (11) formed by a U-shaped segment of rigid wire, the ends of the arms of which are connected to a rigid tab (12).

8. A container according to any one of claims 3 to 7, characterised in that, in each set of two edges to be superimposed, one of the two edges carries a flap (16G) for covering the other edge, the said flap being provided with eyelets (16H) intended for engagement on the loops (16A) so as to allow gripping, so to speak, of one edge by the other.

9. A container according to any one of claims 1 to 8, characterised in that it comprises means (S1) for suspending hangers (C) for garments, the said means comprising:
- a plurality of flexible, elongate components (E) which are of a length at least equal to a fraction of the distance separating the lower (8) and upper (9) plates and each comprise a plurality of openings (E1) spaced apart by a specified amount and each allowing the engagement of a hook (C1) for suspending a hanger (C),
- at least indirectly carried by the upper plate (9), a plurality of fixing points (9F), each for an elongate component (E), for the purpose of its suspension.

10. A container according to any one of claims 1 to 9, characterised in that the lower plate (8) has an underframe for resting on a support (S).
